# EUROPÄISCHE PATENTSCHRIFT

(11) **EP 3 922 851 B1**
(45) Veröffentlichungstag und Bekanntmachung des Hinweises auf die Patenterteilung: **15.05.2024**
(21) Anmeldenummer: 21178286.7
(22) Anmeldetag: 08.06.2021
(51) Int. Cl.: F04B 1/295, F04B 1/324, F04B 17/05, F04B 49/06

(54) **HYDROSTATISCHE VERSTELLBARE AXIALKOLBENPUMPE UND ANTRIEBSSTRANG MIT EINER AXIALKOLBENPUMPE UND VERFAHREN ZUR STEUERUNG EINER AXIALKOLBENPUMPE**
HYDROSTATICALLY ADJUSTABLE AXIAL PISTON PUMP AND DRIVE TRAIN WITH AN AXIAL PISTON PUMP AND METHOD FOR CONTROLLING AN AXIAL PISTON PUMP
POMPE À PISTON AXIAL RÉGLABLE DE MANIÈRE HYDROSTATIQUE ET CHAÎNE CINÉMATIQUE DOTÉE D'UNE POMPE À PISTON AXIAL ET PROCÉDÉ DE COMMANDE D'UNE POMPE À PISTON AXIAL

(30) Priorität: 10.06.2020 DE 102020207284
(43) Veröffentlichungstag der Anmeldung: 15.12.2021
(73) Patentinhaber: Robert Bosch GmbH, 70442 Stuttgart (DE)
(72) Erfinder: Werner, Franz, 89129 Langenau (DE); Lenzgeiger, Ulrich, 86424 Dinkelscherben (DE); Frasch, Michael, 89081 Ulm (DE); Mueller, Matthias, 89129 Langenau (DE)

(56) Entgegenhaltungen:
- US-A- 4 596 118
- US-A- 5 390 759
- US-A1- 2020 003 301
- Anonymous: "Axialkolben-Verstellpumpe A4VG Baureihe 40", , 1. September 2017 (2017-09-01), Seiten 1-68, XP055845797, Internet Gefunden im Internet: URL:http://www.hydraulik.ch/files/v1902261 63505/Datenblatt/A4VG_rd92004_2017-09.pdf [gefunden am 2021-09-29]
- Anonymous: "Application software BODAS-drive eDA", , 14. Februar 2020 (2020-02-14), Seiten 1-28, XP055845872, Internet Gefunden im Internet: URL:https://www.boschrexroth.com/documents /12605/25209290/re95315_2020-02-14.pdf/154 5053b-1945-a161-02a8-d187d71aa0fd?version= 1.0&previewFileIndex= [gefunden am 2021-09-29]

## Beschreibung

Die Erfindung betrifft eine Axialkolbenpumpe gemäß dem Oberbegriff des Patentanspruchs 1 und einen Antriebsstrang für ein Fahrzeug mit einer derartigen Axialkolbenpumpe und ein Verfahren zu deren Steuerung.

In der Druckschrift BODAS-drive eDA der Anmelderin vom März 2019 ist ein Antriebsstrang für ein Fahrzeug mit einer Axialkolbenpumpe offenbart. Der Antriebsstrang wird von einem voll elektronifizierten Dieselmotor angetrieben. Die Axialkolbenpumpe hat eine ET-Verstellung.

Eine derartige ET-Verstellung ist in dem Datenblatt "Axialkolben-Verstellpumpe A4VG Baureihe 40 RD 92004" vom September 2017 der Anmelderin beschrieben. Demnach bedeutet ET-Verstellung, dass der Volumenstrom am Ausgang der Axialkolbenpumpe stufenlos verstellbar ist. In Abhängigkeit einer vorgewählten Stromstärke an den Magneten von Druckreduzierventilen eines Pumpenreglers wird ein Stellzylinder der Axialkolbenpumpe proportional mit einem als Stelldruck bezeichneten Steuerdruck versorgt. Das sich bei einem bestimmten Steuerstrom einstellende Pumpenverdrängungsvolumen ist dabei von Drehzahl und Pumpendruck der Axialkolbenpumpe abhängig. Jedem Druckreduzierventil ist eine Durchflussrichtung zugeordnet.

Nachteilig an Axialkolbenpumpen aus dem Stand der Technik ist eine hohe Pumpenvarianz auf Grund von projektspezifischen Anpassungen des hydromechanischen Pumpensettings (Verdrillung, Umsteuerplatte, Federpaket). Weiterhin nachteilig ist, dass eine hydromechanische Druckabschneidung nötig ist.

Das Dokument US 2020/003301 A1, das den nächstliegenden Stand der Technik darstellt, beschreibt eine hydrostatische Axialkolbenpumpe mit einem Pumpenregler und mit einer Elektronik, die aus dem Stand der Technik bekannt sind.

Dem gegenüber liegt der Erfindung die Aufgabe zu Grunde, eine hydrostatische verstellbare Axialkolbenpumpe und einen Antriebsstrang für ein Fahrzeug mit einer derartigen Axialkolbenpumpe und ein Verfahren zur Steuerung einer derartigen Axialkolbenpumpe zu schaffen, bei denen die Pumpenvarianz verringert ist, und bei denen keine Druckabschneidung nötig ist.

Diese Aufgabe wird hinsichtlich der Axialkolbenpumpe mit der Merkmalskombination des Anspruchs 1 und hinsichtlich des Antriebsstrangs mit der Merkmalskombination des Anspruchs 3 und hinsichtlich des Verfahrens mit der Merkmalskombination des Anspruchs 5. gelöst.

Weitere vorteilhafte Ausgestaltungen der Erfindung sind in den abhängigen Patentansprüchen beschrieben.

Erfindungsgemäß wird eine hydrostatische Axialkolbenpumpe mit einen Pumpenregler anhand zweier in der Steuerelektronik hinterlegter Kennlinien angesteuert. Beide Kennlinien beschreiben das Verhältnis zwischen Drehzahl der Antriebswelle (Eingangsgröße) und Ansteuergrad bzw. Steuerdruck (Ausgangsgröße) von vorzugsweise zwei Druckregelventilen des Pumpenreglers. Eine erste Kennlinie wird Block-Kennlinie genannt. Sie beschreibt das gewünschte Verhalten der Axialkolbenpumpe in einem ersten Betriebszustand bei hohem Drehmoment und geringer Drehzahl bzw. geringer Fördermenge. Die Axialkolbenpumpe fördert gedanklich gegen Block. Der Pumpendruck wird aufgebaut. Eine zweite Kennlinie wird Q-Kennlinie genannt. Sie beschreibt das gewünschte Verhalten der Axialkolbenpumpe in einem zweiten Betriebszustand bei Abgabe einer maximalen Fördermenge, bei dem die Axialkolbenpumpe schnell gegen die hydromechanische Rückstellkräfte ausschwenken soll. Die beiden Ausgangsgrößen der beiden Kennlinien werden durch ein Rechenglied mit einem Mischungsverhältnis gemischt, das vom Schwenkwinkel der Axialkolbenpumpe abhängig ist. Erfindungsgemäß wird bei geringerem Schwenkwinkel die Ausgangsgröße der Block-Kennlinie stärker bei der Ansteuerung der Axialkolbenpumpe berücksichtigt. Bei höherem Schwenkwinkel wird die Ausgangsgröße der Q-Kennlinie stärker bei der Ansteuerung der Axialkolbenpumpe berücksichtigt. Damit sind eine hydrostatische verstellbare Axialkolbenpumpe und ein Verfahren zur Steuerung einer derartigen Axialkolbenpumpe geschaffen, bei denen die Pumpenvarianz verringert ist, und bei denen keine Druckabschneidung nötig ist.

Der Schwenkwinkel kann geschätzt oder gemessen werden.

Bei eine besonders bevorzugten Anwendungsfall der erfindungsgemäßen Axialkolbenpumpe und des erfindungsgemäßen Verfahrens zu deren Ansteuerung weist der Pumpenregler eine ET-Verstellung auf, wobei die beiden Druckregelventile Druckreduzierventile sind, und wobei die Ansteuergrade jeweilige Steuerdrücke eines Stellzylinders der Axialkolbenpumpe sind.

Wenn die Axialkolbenpumpe in einem hydrostatischen Antriebsstrang verbaut ist, kann die Schätzung und/oder Berechnung des Schwenkwinkels mit dem zumindest einen Hydromotor vorgenommen werden. Genauer gesagt kann der Schwenkwinkel aus den Drehzahlen der Axialkolbenpumpe und des Hydromotors und dem Schluckvolumen des Hydromotors geschätzt und/oder berechnet werden. Damit ist ein Antriebsstrang für ein Fahrzeug geschaffen, bei dessen Axialkolbenpumpe die Varianz verringert ist und keine Druckabschneidung nötig ist.

Die Drehzahl der Antriebswelle der Axialkolbenpumpe (Eingangsgröße) kann die Drehzahl einer Antriebsmaschine (z.B. Dieselmotor) sein oder daraus berechnet werden.

Die Q-Kennlinie und die Block-Kennlinie können im Rahmen der Maschinenoptimierung oder - im Falle des Antriebsstranges für das Fahrzeug - im Rahmen der Fahrzeugprojektierung eingestellt/parametriert werden.

Auch die Interpolations-Kennlinie kann im Rahmen der Maschinenoptimierung oder - im Falle des Antriebsstranges für das Fahrzeug - im Rahmen der Fahrzeugprojektierung eingestellt/parametriert werden. Das beeinflusst den Steuerdruckverkauf über den Pumpenschwenkwinkel. Damit ist es möglich in der Dimension Schwenkwinkel die Steuerungscharakteristik passend zur Leistungsanforderung anzupassen.

Für die Einstellung aller drei Kennlinien wird vorzugsweise zunächst mit Hilfe von bekannten Pumpenkennfeldern und - im Falle des Antriebsstrangs - der Fahrzeugauslegung (aus denen das Pumpendruck- und Leistungsverhalten abgeleitet wird) zunächst eine Initialbedatung erzeugt. Das kann toolgestützt erfolgen. Die einmal gefundenen Kennlinien bzw. Parameter sind dann fix für die Serie.

Im Falle des Antriebsstrangs für das Fahrzeug können in einem zweiten Schritt die Kennlinien bzw. Parameter dann noch einmal an einem Prototyp des Fahrzeugs feinjustiert werden. Die so präzisierten Kennlinien bzw. Parameter sind dann fix für die Serie.

Mehrere Ausführungsbeispiele des erfindungsgemäßen Verfahrens mit Antriebsstrang und Axialkolbenpumpe sind in den Figuren dargestellt.

Es zeigen
Figur 1 ein Ausführungsbeispiel des erfindungsgemäßen Antriebsstrangs,
Figur 2 einen Schaltplan zur Durchführung des erfindungsgemäßen Verfahrens,
Figur 3 eine weitere Block-Kennlinie und eine weitere Q-Kennlinie,
Figur 4 eine weitere Block-Kennlinie und eine weitere Q-Kennlinie,
Figur 5 eine Block-Kennlinie und eine Q-Kennlinie als Pumpendruck über der Drehzahl,
Figur 6 eine weitere Interpolations-Kennlinie, und
Figur 7 ein dreidimensionales Kennfeld.

Figur 1 zeigt ein Ausführungsbeispiel des erfindungsgemäßen Antriebsstrangs. Er hat einen hydrostatischen geschlossenen Kreis mit einer verstellbaren Axialkolbenpumpe 1 in Schrägscheibenbauweise und mit einem konstanten Hydromotor 2, die über zwei Arbeitsleistungen 4 miteinander verbunden sind. Die Axialkolbenpumpe 1 wird von einem Dieselmotor 6 angetrieben, während der Hydromotor 2 zwei Räder antreibt. Die Axialkolbenpumpe 1 hat einen ET-Regler mit zwei Druckreduzierventilen. Der Antriebsstrang hat eine Elektronik 8, die die Druckreduzierventile des ET-Reglers mit Steuerstrom versorgt.

Figur 2 zeigt einen Schaltplan, der in der Elektronik 8 realisiert ist. Mit dem Schaltplan wird ein Ansteuergrad bzw. ein Steuerdruck pₛₜ für die Druckreduzierventile des ET-Reglers ermittelt. Zunächst wird eine aktuelle Drehzahl n der Axialkolbenpumpe 1 und eine gewählte Fahrtrichtung ermittelt. Die Drehzahl n der Axialkolbenmaschine 1 wird aus einer Drehzahl n_{Eng} der Dieselmotors 6 berechnet. Die Drehzahl n bzw. n_{Eng} wird mittels eines Filtergliedes PT1 geglättet und dient dann als Eingangsgröße einerseits eines Regelgliedes mit einer (so genannten) Q-Kennlinie 10 und andererseits eines Regelgliedes mit einer (so genannten) Block-Kennlinie 12.

Die Block-Kennlinie 12 beschreibt das gewünschte Verhalten der Axialkolbenpumpe 1 in einem ersten Betriebszustand bei hohem Drehmoment und geringer Drehzahl n bzw. n_{Eng} bzw. geringer Fördermenge. Die Axialkolbenpumpe 1 fördert gedanklich gegen Block. Der Pumpendruck wird aufgebaut.

Die Q-Kennlinie 10 beschreibt das gewünschte Verhalten der Axialkolbenpumpe 1 in einem zweiten Betriebszustand bei Abgabe einer maximalen Fördermenge, bei dem die Axialkolbenpumpe 1 schnell gegen die hydromechanische Rückstellkräfte ihres Schwenkwinkels α ausschwenken soll.

Beide Kennlinien 10, 12 sind monoton steigende Funktionen, die einen jeweiligen Steuerdruck p_{Block}, p_{Q} in Abhängigkeit der Drehzahl n bzw. n_{Eng} definieren. Genauer gesagt definiert die Q-Kennlinie 10 einen Steuerdruck p_{Q}, während die Block-Kennlinie 12 einen Steuerdruck p_{Block} definiert.

Diese beiden Steuerdrücke p_{Block}, p_{Q} sind die Eingangsgrößen eines Mischgliedes mit einer Interpolations-Kennlinie 14. Die Interpolations-Kennlinie 14 definiert den resultierenden Steuerdruck pₛₜ für die beiden Druckreduzierventile, der erfindungsgemäß (zumindest über einen mittleren Bereich der Drehzahl n bzw. n_{Eng}) ein Mischungsverhältnis zwischen dem Steuerdruck p_{Q} der Q-Kennlinie 10 und dem Steuerdruck p_{Block} der Block-Kennlinie 12 ist. Weiterhin erfindungsgemäß ist dieses Mischungsverhältnis vom Schwenkwinkel α der Axialkolbenpumpe 1 abhängig. Bei einem Schwenkwinkel α von 0° entspricht der Steuerdruck pₛₜ dem Steuerdruck p_{Block} und bei einem maximalen Schwenkwinkel α entspricht der Steuerdruck pₛₜ dem Steuerdruck p_{Q}.

Beim gezeigten Ausführungsbeispiel beträgt auch bei geringen Schwenkwinkeln α der resultierende Steuerdruck pₛₜ dem Steuerdruck p_{Block} und bei hohen Schwenkwinkel α dem Steuerdruck p_{Q}. In einem mittleren Bereich des Schwenkwinkels α erfolgt bei der Ermittlung des Steuerdrucks pₛₜ die erfindungsgemäße Mischung der beiden Steuerdrücke p_{Block}, p_{Q}.

Figur 3 zeigt eine Block-Kennlinie 12 und eine Q-Kennlinie 10, die von den in Figur 2 gezeigten Beispielen abweichen. Weiterhin abweichend von Figur 2 ist an der senkrechten Achse des Koordinatensystems statt dem Steuerdruck p_{Block}, p_{Q} ein dementsprechender Ansteuergrad der Druckreduzierventile in Prozent aufgetragen.

Figur 4 zeigt eine weitere Block-Kennlinie 12 und eine weitere Q-Kennlinie 10, die von den vorher gezeigten Beispielen abweichen.

Figur 5 zeigt eine weitere Block-Kennlinie 12 und eine weitere Q-Kennlinie 10, wobei beide Kennlinien abweichend als Pumpendruck über der Drehzahl n bzw. n_{Eng} der Axialkolbenpumpe 1 aufgetragen sind.

Weiterhin sind bei den Figuren 4 und 5 entlang der waagerechten Achse, auf der die Drehzahl n bzw. n_{Eng} aufgetragen ist, verschiedene Kennwerte eingetragen. Dabei steht der Kennwert "Idle" für die Leerlaufdrehzahl des Dieselmotors 6 (vgl. Fig. 1) und der Kennwert "Idle + x rpm" für den Fahrbeginn des betroffenen Fahrzeugs. "FADI" steht für die maximale Leistung der Axialkolbenpumpe 1.

Figur 6 zeigt eine Interpolations-Kennlinie 14, die von der in Figur 2 gezeigten abweicht. Gemäß dieser Interpolations-Kennlinie 14 wird bis zu einem Schwenkwinkel α von 20% oder 40 % alleine der Steuerdruck p_{Block} der Block-Kennlinie 12 als Steuerdruck pₛₜ verwendet. Ab einem Schwenkwinkel α von 90 % wird alleine der Steuerdruck p_{Q} der Q-Kennlinie 10 als Steuerdruck pₛₜ verwendet. Im mittleren Bereich des Schwenkwinkels α von 20 % bzw. 40 % bis 90 % wird linear zwischen den beiden Steuerdrücken p_{Block}, p_{Q} interpoliert.

Figur 7 zeigt ein dreidimensionales Kennfeld, wobei der resultierende Steuerdruck pₛₜ über dem Schwenkwinkel α aufgetragen ist. Dabei sind verschiedene sich ergebende Pumpendrücke als jeweilige Kennlinien eingetragen. Negative Pumpendrücke (im Kennfeld der Figur unten) stehen für eine Verzögerung des Fahrzeugs über den erfindungsgemäß gesteuerten Antriebsstrang. Der mittlere Bereich des Schwenkwinkels α, in dem linear zwischen den beiden Steuerdrücken p_{Block}, p_{Q} interpoliert wird, wird erstreckt sich hier von etwa 20 % bis etwa 55 %.

Die Steuerdrücke p_{Block} sind durch eine senkrechte Linie miteinander verbunden, die quasi die Block-Kennlinie 12 darstellt. Entsprechend sind auch die Steuerdrücke p_{Q} durch eine senkrechte Linie miteinander verbunden, die quasi die Q-Kennlinie 10 darstellt.

Beispielhaft ist eine der Interpolations-Kennlinien 14 dargestellt. Genauer gesagt sind der mittlere Drehzahlbereich und der höhere Drehzahlbereich der Interpolations-Kennlinien 14 dargestellt.

Offenbart sind eine hydrostatische Axialkolbenpumpe 1 und ein Antriebsstrang damit und ein Verfahren zur Steuerung der Axialkolbenmaschine 1. Eine speziell für niedrige Drehzahlen n der Axialkolbenmaschine 1 optimierte Kennlinie 12 und eine speziell für hohe Drehzahlen n optimierte Kennlinie 10 definieren jeweils Steuerdrücke p_{Block}, p_{Q} für den Pumpenregler in Abhängigkeit der Drehzahl n. Zumindest in einem mittleren Bereich der Drehzahl n werden Zwischenwerte pₛₜ von den beiden definieren Steuerdrücken p_{Block}, p_{Q} für den Pumpenregler ermittelt und verwendet.

## Patentansprüche

1. Hydrostatische Axialkolbenpumpe mit einem Pumpenregler und mit einer Elektronik (8), in der eine Block-Kennlinie (12) und eine Q-Kennlinie (10) hinterlegt sind, die jeweils einen Ansteuergrad zumindest eines Druckregelventils in Abhängigkeit einer Drehzahl (n) einer Antriebswelle der Axialkolbenpumpe definieren,
wobei die Block-Kennlinie ein gewünschtes Verhalten der Axialkolbenpumpe in einem ersten Betriebszustand bei hohem Drehmoment und geringer Drehzahl bzw. geringer Fördermenge beschreibt,
wobei die Q-Kennlinie ein gewünschtes Verhalten der Axialkolbenpumpe in einem zweiten Betriebszustand bei Abgabe einer maximalen Fördermenge, bei dem die Axialkolbenpumpe schnell gegen hydromechanische Rückstellkräfte ausschwenken soll,
wobei die Elektronik (8) konfiguriert ist, die Ausgangsgrößen der beiden Kennlinien durch ein Rechenglied mit einem Mischungsverhältnis zu mischen, das vom Schwenkwinkel (α) der Axialkolbenpumpe abhängig ist
wobei von der Elektronik (8) ein resultierender Ansteuergrad auf Basis des Mischungsverhältnisses berechenbar ist

2. Axialkolbenpumpe nach Anspruch 1, wobei der Pumpenregler eine ET-Verstellung aufweist, wobei bei der ET Verstellung der Volumenstrom am Ausgang der Axialkolbenpumpe stufenlos verstellbar ist, und wobei das Druckregelventil ein Druckreduzierventil ist, und wobei die Ansteuergrade jeweilige Steuerdrücke (pBlock, pQ, pst) sind.

3. Hydrostatischer Antriebsstrang mit einem Hydromotor (2) und mit einer Axialkolbenpumpe (1) nach einem der vorhergehenden Ansprüche.

4. Hydrostatischer Antriebsstrang nach Anspruch 3, wobei der Schwenkwinkel (α) von der Elektronik (8) schätzbar oder berechenbar ist.

5. Verfahren zur Steuerung eines Ansteuergrades zumindest eines Druckregelventils eines Pumpenreglers einer hydrostatischen Axialkolbenpumpe (1) **gekennzeichnet durch** die Schritte:
- Hinterlegen einer Block-Kennlinie (12) und einer Q-Kennlinie (10), die jeweils einen Ansteuergrad des zumindest einen Druckregelventils in Abhängigkeit einer Drehzahl einer Antriebswelle der Axialkolbenpumpe (1) definieren, wobei die Block-Kennlinie ein gewünschtes Verhalten der Axialkolbenpumpe in einem ersten Betriebszustand bei hohem Drehmoment und geringer Drehzahl bzw. geringer Fördermenge beschreibt, und wobei die Q-Kennlinie ein gewünschtes Verhalten der Axialkolbenpumpe in einem zweiten Betriebszustand bei Abgabe einer maximalen Fördermenge, bei dem die Axialkolbenpumpe schnell gegen hydromechanische Rückstellkräfte ausschwenken soll;
- Ermitteln der Drehzahl der Axialkolbenpumpe (1) ;
- Ermitteln der jeweiligen Ansteuergrade der Block-Kennlinie (12) und der Q-Kennlinie (10);
- Ermittlung eines resultierenden Ansteuergrades.
wobei vorbereitend auch eine Interpolations-Kennlinie (14) hinterlegt wird, die ein Mischungsverhältnis zwischen den beiden Ansteuergraden in Abhängigkeit eines Schwenkwinkels (α) der Axialkolbenpumpe (1) definiert, und wobei die Ermittlung des resultierend Ansteuergrades ein Mischen der beiden Ansteuergrade mittels der Interpolations-Kennlinie (14) erfolgt.

6. Verfahren nach Anspruch 5, wobei der Schwenkwinkel (α) gemessen oder geschätzt oder berechnet wird.

7. Verfahren nach Anspruch 6, wobei die Schätzung oder Berechnung des Schwenkwinkels (α) mit der Drehzahl (n) der Axialkolbenpumpe (1) und mit der Drehzahl und dem Schluckvolumen zumindest eines Hydromotors (2) vorgenommen wird, der von der Axialkolbenpumpe (1) versorgt wird.

8. Verfahren nach einem der Ansprüche 6 bis 7, wobei die Interpolations-Kennlinie (14) im Rahmen einer Maschinenoptimierung und/oder Fahrzeugprojektierung eingestellt oder parametriert wird.

9. Verfahren nach einem der Ansprüche 6 bis 8, wobei die Q-Kennlinie (10) und die Block-Kennlinie (12) im Rahmen einer Maschinenoptimierung und/oder Fahrzeugprojektierung eingestellt oder parametriert werden.

10. Verfahren nach Anspruch 8 oder 9, wobei vor der Einstellung oder Parametrierung der Kennlinien (10, 12, 14) mit Hilfe von Pumpenkennfeldern und einer Fahrzeugauslegung eine Initialbedatung erfolgt.

11. Verfahren nach einem der Ansprüche 8 bis 10, wobei abschließend die Kennlinien (10, 12, 14) oder Parameter an einem Prototypfahrzeug feinjustiert werden.

## Claims

1. Hydrostatic axial piston pump comprising a pump controller and comprising an electronics system (8) in which a block characteristic (12) and a Q characteristic (10) are stored, the block characteristic and Q characteristic both defining a duty cycle of at least one pressure control valve depending on a rotation speed (n) of a drive shaft of the axial piston pump,
wherein the block characteristic describes a desired behaviour of the axial piston pump in a first operating state under high torque and low rotation speed or low delivery quantity,
wherein the Q characteristic a desired behaviour of the axial piston pump in a second operating mode with output of a maximum delivery quantity, in the case of which the axial piston pump is intended to pivot open quickly against hydromechanical restoring forces,
wherein the electronics system (8) is configured to mix the output variables of the two characteristics using a computer element with a mixing ratio which is dependent on the pivot angle (α) of the axial piston pump, wherein a resulting duty cycle can be calculated by the electronics system (8) on the basis of the mixing ratio.

2. Axial piston pump according to Claim 1, wherein the pump controller exhibits ET adjustment, wherein, with the ET adjustment, the volume flow at the output of the axial piston pump is infinitely adjustable, and wherein the pressure control valve is a pressure reducing valve, and wherein the duty cycles are respective control pressures (pBlock, pQ, pst).

3. Hydrostatic drive train comprising a hydraulic motor (2) and comprising an axial piston pump (1) according to either of the preceding claims.

4. Hydrostatic drive train according to Claim 3, wherein the pivot angle (α) can be estimated or calculated by the electronics system (8).

5. Method for controlling a duty cycle of at least one pressure control valve of a pump controller of a hydrostatic axial piston pump (1), **characterized by** the steps of:
- storing a block characteristic (12) and a Q characteristic (10), the block characteristic and Q characteristic both defining a duty cycle of at least one pressure control valve depending on a rotation speed of a drive shaft of the axial piston pump (1),
wherein the block characteristic describes a desired behaviour of the axial piston pump in a first operating state under high torque and low rotation speed or low delivery quantity, and wherein the Q characteristic a desired behaviour of the axial piston pump in a second operating mode with output of a maximum delivery quantity, in the case of which the axial piston pump is intended to pivot open quickly against hydromechanical restoring forces;
- ascertaining the rotation speed of the axial piston pump (1);
- ascertaining the respective duty cycles of the block characteristic (12) and the Q characteristic (10);
- ascertaining a resulting duty cycle,
wherein an interpolation characteristic (14) is also stored in preparation, the interpolation characteristic defining a mixing ratio between the two duty cycles depending on a pivot angle (α) of the axial piston pump (1), and wherein ascertaining the resulting duty cycle the two duty cycles are mixed by means of the interpolation characteristic (14).

6. Method according to Claim 5, wherein the pivot angle (α) is measured or estimated or calculated.

7. Method according to Claim 6, wherein the pivot angle (α) is estimated or calculated using the rotation speed (n) of the axial piston pump (1) and using the rotation speed and the displacement volume of at least one hydraulic motor (2), which is supplied by the axial piston pump (1).

8. Method according to either of Claims 6 and 7, wherein the interpolation characteristic (14) is set or parameterized as part of machine optimization and/or vehicle projection.

9. Method according to any of Claims 6 to 8, wherein the Q characteristic (10) and the block characteristic (12) are set or parameterized as part of machine optimization and/or vehicle projection.

10. Method according to Claim 8 or 9, wherein initial data input takes place with the aid of pump characteristic maps and a vehicle design before the characteristics (10, 12, 14) are set or parameterized.

11. Method according to any of Claims 8 to 10, wherein finally the characteristics (10, 12, 14) or parameters are finely adjusted on a prototype vehicle.

## Revendications

1. Pompe à piston axial hydrostatique avec un régulateur de pompe et avec une électronique (8), dans laquelle sont enregistrées une courbe caractéristique de bloc (12) et une courbe caractéristique Q (10) qui définissent chacune un degré de commande d'au moins une soupape de régulation de pression en fonction d'une vitesse de rotation (n) d'un arbre d'entraînement de la pompe à piston axial,
la courbe caractéristique de bloc décrivant un comportement souhaité de la pompe à piston axial dans un premier état de fonctionnement à couple élevé et à faible vitesse ou à faible débit,
la courbe caractéristique Q un comportement souhaité de la pompe à piston axial dans un deuxième état de fonctionnement lors de la délivrance d'un débit maximal, dans lequel la pompe à piston axial doit pivoter rapidement contre des forces de rappel hydromécaniques, l'électronique (8) étant configurée pour mélanger les grandeurs de sortie des deux courbes caractéristiques par un organe de calcul avec un rapport de mélange qui dépend de l'angle de pivotement (α) de la pompe à piston axial, un degré de commande résultant pouvant être calculé par l'électronique (8) sur la base du rapport de mélange.

2. Pompe à piston axial selon la revendication 1, dans laquelle le régulateur de pompe présente un réglage ET, dans laquelle, lors du réglage ET, le débit volumique à la sortie de la pompe à piston axial est réglable en continu, et dans laquelle la soupape de régulation de pression est une soupape de réduction de pression, et dans laquelle les degrés de commande sont des pressions de commande respectives (pBlock, pQ, pst).

3. Chaîne cinématique hydrostatique avec un moteur hydraulique (2) et avec une pompe à piston axial (1) selon l'une quelconque des revendications précédentes.

4. Chaîne cinématique hydrostatique selon la revendication 3, dans laquelle l'angle de pivotement (α) peut être estimé ou calculé par l'électronique (8).

5. Procédé de commande d'un degré de commande d'au moins une soupape de régulation de pression d'un régulateur de pompe d'une pompe à piston axial hydrostatique (1), **caractérisé par** les étapes suivantes :
- l'enregistrement d'une courbe caractéristique de bloc (12) et d'une courbe caractéristique Q (10), qui définissent chacune un degré de commande de l'au moins une soupape de régulation de pression en fonction d'une vitesse de rotation d'un arbre d'entraînement de la pompe à piston axial (1), la courbe caractéristique de bloc décrivant un comportement souhaité de la pompe à piston axial dans un premier état de fonctionnement à couple élevé et à faible vitesse de rotation ou à faible débit, et la courbe caractéristique Q un comportement souhaité de la pompe à piston axial dans un deuxième état de fonctionnement lors de la délivrance d'un débit maximal, dans lequel la pompe à piston axial doit pivoter rapidement contre des forces de rappel hydromécaniques ;
- la détermination de la vitesse de rotation de la pompe à piston axial (1) ;
- la détermination des degrés de commande respectifs de la courbe caractéristique de bloc (12) et de la courbe caractéristique Q (10) ;
- la détermination d'un degré de commande résultant, une courbe caractéristique d'interpolation (14) étant également enregistrée au préalable, laquelle définit un rapport de mélange entre les deux degrés de commande en fonction d'un angle de pivotement (α) de la pompe à piston axial (1), et la détermination du degré de commande résultant est effectuée un mélange des deux degrés de commande au moyen de la courbe caractéristique d'interpolation (14).

6. Procédé selon la revendication 5, dans lequel l'angle de pivotement (α) est mesuré ou estimé ou calculé.

7. Procédé selon la revendication 6, dans lequel l'estimation ou le calcul de l'angle de pivotement (α) est effectué avec la vitesse de rotation (n) de la pompe à piston axial (1) et avec la vitesse de rotation et le volume d'admission d'au moins un moteur hydraulique (2) alimenté par la pompe à piston axial (1).

8. Procédé selon l'une quelconque des revendications 6 à 7, dans lequel la courbe caractéristique d'interpolation (14) est ajustée ou paramétrée dans le cadre d'une optimisation de machine et/ou d'une conception de véhicule.

9. Procédé selon l'une quelconque des revendications 6 à 8, dans lequel la courbe caractéristique Q (10) et la courbe caractéristique de bloc (12) sont ajustées ou paramétrées dans le cadre d'une optimisation de machine et/ou d'une conception de véhicule.

10. Procédé selon la revendication 8 ou 9, dans lequel, avant l'ajustement ou le paramétrage des courbes caractéristiques (10, 12, 14) à l'aide de diagrammes caractéristiques de pompe et d'un dimensionnement de véhicule, une datation initiale est effectuée.

11. Procédé selon l'une quelconque des revendications 8 à 10, dans lequel un réglage fin des courbes caractéristiques (10, 12, 14) ou des paramètres sur un véhicule prototype est finalement effectué.
